# EUROPÄISCHE PATENTSCHRIFT

(11) **EP 0 767 311 B1**
(45) Veröffentlichungstag und Bekanntmachung des Hinweises auf die Patenterteilung: **03.07.2002**
(21) Anmeldenummer: 96114251.0
(22) Anmeldetag: 05.09.1996
(51) Int. Cl.: F15B 11/05

(54) **Hydraulische Steuervorrichtung und Zweiwege-Regelventil**
Hydraulic control system and a two-way regulating valve
Dispositif de commande hydraulique et un régulateur à deux voies

(30) Priorität: 05.10.1995 DE 29515829 U
(43) Veröffentlichungstag der Anmeldung: 09.04.1997
(73) Patentinhaber: HEILMEIER & WEINLEIN Fabrik für Oel-Hydraulik GmbH & Co. KG, 81673 München (DE)
(72) Erfinder: Brunner Rudolf, 85598 Baldham (DE)
(74) Vertreter: Grünecker, Kinkeldey, Stockmair & Schwanhäusser Anwaltssozietät

(56) Entgegenhaltungen:
- DE-C- 4 243 973
- FR-A- 2 627 552

## Beschreibung

Die Erfindung betrifft eine hydraulische Steuervorrichtung gemäß Anspruch 1, sowie ein Zweiwege-Regelventil gemäß Oberbegriff Anspruch 8.

Typische Anwendungsfälle für derartige Steuervorrichtungen (DE 42 43 973 C1) sind Hebezeuge wie Krane, Winden und dgl.. Das Zweiwege-Regelventil regelt die Druckmittelmenge für das Wegesteuerventil so, daß der Verbraucher lastunabhängig mit der am Wegesteuerventil gewählten Geschwindigkeit bewegt wird. Bei Hebezeugen lassen sich in der Praxis bei beginnender Lastbewegung und bei einer Beschleunigung oder Verzögerung der Last Schwingungen nicht vermeiden, die von der Last oder auch durch Fremdeinflüsse in das Hydrauliksystem gelangen. Es entstehen hydraulische Druckschwingungen beispielsweise in einem Frequenzbereich zwischen 1,0 und 10,0 Hz. Da die Druckschwingungen über das offene Wegesteuerventil in die Druckleitung und zur Schließseite des Zweiwege-Regelventils sowie über die Lastdruckanzapfung an der Öffnungsseite wirken, reagiert das Zweiwege-Regelventil, wodurch Druckschwingungen aufrechterhalten und gegebenenfalls noch verstärkt werden und Ungleichförmigkeiten der Lastbewegung und gefährliche Bewegungen an mechanischen Komponenten des Hebezeugs auftreten. Da die Druckschwingungen an der Öffnungsseite und an der Schließseite in etwa phasengleich wirken, wäre eigentlich zu erwarten, daß sie einander aufheben und das Zweiwege-Regelventil nicht zu Regelbewegungen anregen. In der Praxis ist dies jedoch nicht der Fall. Es ist zwar bekannt, zumindest in der Steuerdruckleitung zur Schließseite des Zweiwege-Regelventils eine Drosselstrecke vorzusehen, die in beiden Strömungsrichtungen dämpfend wirken soll. Jedoch erbringt diese Drosselstrecke in der Praxis keine spürbare Dämpfung dieser Druckschwingungen. Sind bei einem Hebezeug mehrere Verbraucher vorgesehen, die individuell betätigbar und aus einer gemeinsamen Druckleitung versorgt sind, dann ist üblicherweise der Druckquelle ein Dreiwege-Regelventil nachgeordnet, das in Abhängigkeit vom höchsten Lastdruck vom Förderstrom der Druckquelle mehr oder weniger Druckmittel in den Rücklauf läßt. Das Dreiwege-Regelventil wird in Öffnungsrichtung mit einem Druckquellen-Steuerdruck und in Schließrichtung vom höchsten Lastdruck und von einer Regelfeder beaufschlagt. Einer der Schließseite zugeordneten Drosselstrecke in der Steuerdruckleitung für den Lastdruck ist parallel ein Rückschlagventil zugeordnet, das in Schließrichtung des Dreiwege-Regelventils öffnet und die Drosselstrecke umgeht, hingegen in entgegengesetzter Strömungsrichtung sperrt. Damit läßt sich jedoch das Ansprechen des Zweiwege-Regelventils des Wegesteuerventils auf Druckschwingungen nicht verhindern.

Bei einer aus FR-A-26 27 552 bekannten hydraulischen Steuervorrichtung einer anderen Art wird die Druckleitung aus einer Verstellpumpe mit Druckmittel versorgt. Das Wegesteuerventil des Verbrauchers ist direkt, d.h. ohne Zulaufregler an die Druckleitung angeschlossen. Im Regelkreis für die Verstellpumpe ist ein Ablaufregler enthalten, der über ein in Ablaufrichtung sperrendes Rückschlagventil und ein dazu paralleles, vorgesteuertes Druckbegrenzungsventil an einen Steuerkreis angeschlossen ist.

Der Erfindung liegt die Aufgabe zugrunde, eine hydraulische Steuervorrichtung der eingangs genannten Art sowie ein Zweiwege-Regelventil zu schaffen, mit denen nicht nur das Ansprechen des Zweiwege-Regelventils auf Druckschwingungen im System minimiert wird, sondern Druckschwingungen rasch zum Abklingen gebracht werden.

Die gestellte Aufgabe wird erfindungsgemäß mit den Merkmalen des Anspruchs 1 sowie den Mermalen des nebengeordneten Anspruchs 8 gelöst.

In der Steuervorrichtung wird bei Auftreten von Druckschwingungen jeweils die Schließbewegung des Zweiwege-Regelventils gedämpft, während die Öffnungsbewegung ungedämpft abläuft. Durch die Dämpfung der Schließbewegung wird die an der Schließseite wirkende Druckschwingung gegenüber der an der Öffnungsseite wirkenden Druckschwingung in der Phase versetzt. Die Druckschwingungen stören einander in der Einwirkung auf das Zweiwege-Regelventil derart, daß das Zweiwege-Regelventil überraschend unempfindlich wird für Druckschwingungen, und sogar die Mengenregelung so beeinflußt, daß Druckschwingungen rasch abklingen. Dieser positive Effekt ist unerwartet, weil zu erwarten ist, daß bei der Phasenverschiebung das Zweiwege-Regelventil sogar noch stärker auf Druckschwingungen anspräche. Der Effekt der Schwingungsdämpfung beruht vermutlich auf dem am Zweiwege-Regelventil bewirkten Störeinfluß bzw. einer künstlichen Störung des Gleichgewichts der Einflüsse der Druckschwingungen, was dem Andauern der Druckschwingungen bzw. einem Aufschaukeln durch das untypische Ansprechen des Zweiwege-Regelventils entgegenwirkt.

Bei dem Zweiwege-Regelventil ermöglicht die ausschließlich Schließbewegungen dämpfende, hydraulische Dämpfungsvorrichtung das effektive und rasche Dämpfen von Druckschwingungen im System bzw. von Lastreaktionen auf diese Druckschwingungen. Es ist zwar nach wie vor beim Beginn von Druckschwingungen eine Mengenänderung feststellbar. Diese findet jedoch mit erheblich geringerem Ausmaß statt und wird spürbar abgedämpft bzw. wird die Menge gedämpft auf den für die eingestellte Geschwindigkeit erforderlichen Wert hingeführt.

Gemäß Anspruch 2 wird das Zweiwege-Regelventil ausschließlich in Schließrichtung hydraulisch gedämpft. Dies führt erstaunlicherweise zu einem raschen Abklingen der Druckschwingungen und zu einer Beruhigung der Lastbewegungen, obwohl ein solcher Effekt eigentlich bei einer Dämpfung der Öffnungsbewegungen zu erwarten wäre.

Bei der Ausführungsform gemäß Anspruch 3 bewirkt die Schließbewegungs-Dämpfvorrichtung die Phasenverschiebung der Druckschwingungen zwischen der Öffnungsseite und der Schließseite.

Die Ausführungsform gemäß Anspruch 4 ist baulich einfach, funktionssicher und läßt sich sehr präzise auf den kritischen Frequenzbereich der Druckschwingungen abstimmen. Die Komponenten der Schließbewegungs-Dämpfvorrichtung sind kostengünstig und erfordern kaum bauliche Modifikationen.

Eine zweckmäßige Ausführungsform geht aus Anspruch 5 hervor. Die Drosselstrecke und das Rückschlagventil sind baulich in dem Drosselrückschlagventil vereinigt, das sich auch in bereits bestehende und bewährte Zweiwege-Regelventilkonzepte ohne nennenswerte konstruktive Modifikationen integrieren läßt.

Die Ausführungsform gemäß Anspruch 6 ist baulich einfach, da das Drosselrückschlagventil direkt im Regekolben untergebracht ist. Es wäre aber denkbar, das Drosselrückschlagventil getrennt vom Regelkolben in der Steuerdruckleitung anzuordnen. Wichtig ist, daß sich das Drosselrückschlagventil möglichst nahe am Regelkolben befindet.

Herstellungstechnisch und montagetechnisch einfach ist die Ausführungsform gemäß Anspruch 7. Um den gewünschten Effekt zu erzielen, ist eine sehr starke Drosselung erforderlich, denn in der Steuerdruckleitung bewegt sich für Regelbewegungen des Regelkolbens leider nur ein sehr kleines DruckmittelVolumen. Die aus den ineinandergreifenden Gewindegängen bestehende Drosselstrecke ist jedoch für eine derart starke Drosselung eines sich nur kleinen Druckmittelvolumens hervorragend geeignet. Es könnte auch eine Kaskadendrossel benutzt werden, die dann gegebenenfalls in ein Kaskaden-Rückschlagventil integriert ist, um Bauraum zu sparen.

Anhand der Zeichnung wird der Erfindungsgegenstand erläutert. Es zeigen:
- Fig. 1: ein Blockschaltbild eines Teils einer hydraulischen Steuervorrichtung mit einem Zweiwege-Regelventil, und
- Fig. 2: einen Längsschnitt des Zweiwege-Regelventils, das bei der Steuervorrichtung von Fig. 1 verwendet sein kann.

Eine hydraulische Steuervorrichtung S dient zum Bewegen eines hydraulischen Verbrauchers V (einfach wirkender oder (in Fig. 1) doppelt wirkender Hydraulikzylinder oder Hydraulikmotor). Der Verbraucher V ist über Arbeitsleitungen A, B an ein Wegesteuerventil W, in Fig. 1 ein Porportionalwegesteuerventil, angeschlossen, das an eine Druckleitung D, 1, 2 und eine Rücklaufleitung R angeschlossen ist. In der Druckleitung D, 1, 2 ist zwischen den Abschnitten 1, 2 ein Zweiwege-Regelventil Z (Zulaufregler) angeordnet, das als Druckwaage arbeitet.

Das Zweiwege-Regelventil Z enthält einen in Fig. 1 symbolisch angedeuteten Regelkolben 3, der aus der gezeigten Öffnungsstellung gegen eine Regelfeder 5 in Schließrichtung verstellbar ist. Das Zweiwege-Regelventil Z weist eine Öffnungsseite 9 und eine Schließseite 10 auf. Der Regelkolben 3 wird an den Öffnungs- bzw. Schließseiten 9, 10 von ersten und zweiten Steuerdrücken beaufschlagt. In den Arbeitsleitungen A, B sind sogenannte Lastdruck-Anzapfungen 6 vorgesehen, die über das Wegesteuerventil W mit einem Steuerkreis 4, 4' verbunden sind, von dem am Punkt 7 eine Steuerdruckleitung 8 zur Öffnungsseite 9 abzweigt. Die Steuerdruckleitung 8 enthält einen dem Lastdruck proportionalen Steuerdruck oder den Lastdruck. Vom Abschnitt 2 der Druckleitung D zweigt eine zweite Steuerdruckleitung 11 zur Schließseite 10 ab. In der Steuerdruckleitung 11 ist eine Phasenverschiebungs-Vorrichtung X vorgesehen, die bei der gezeigten Ausführungsform eine Schließbewegungs-Dämpfvorrichtung Y für das Zweiwege-Regelventil Z ist. Konkret besteht die Dämpfvorrichtung Y aus einer starken Drosselstrecke 13 und einem parallelen Rückschlagventil 12, das in Strömungsrichtung zur Schließseite 10 sperrt. Ein Wechselventil 10 dient dazu, im Steuerkreis 4, 4' den jeweils höchsten Lastdruck bereitzustellen, der (nicht gezeigt) gegebenenfalls zum Regeln der in die Druckleitung D eingespeisten Fördermenge dient.

Die Drosselstrecke 13 und das Rückschlagventil 12 sind in Fig. 1 als getrennte Komponenten dargestellt. Es ist möglich, diese Komponenten in einem Drossel-Rückschlagventil zusammenzufassen (C in Fig. 2).

Gemäß Fig. 2 ist das Zweiwege-Regelventil Z als Zulaufregler des Wegesteuerventils W in einem Gehäuse 14 in einer Gehäusebohrung 15 angeordnet. Das Gehäuse 14 ist zweckmäßigerweise das Gehäuse des Wegesteuerventils W. Das Zweiwege-Regelventil Z könnte in einem getrennten Gehäuseblock angeordnet sein.

Die Regelfeder 5 des Regelkolbens 3 stützt sich an einem Verschlußstopfen 27 der Gehäusebohrung 25 ab. An der gegenüberliegenden Gehäusesseite 28 ist die Gehäusebohrung 15 auf nicht gezeigte Weise verschlossen, so daß die Schließsseite 10 bzw. die Schließbeaufschlagungsfläche des Regelkolbens 13 in einer Steuerkammer liegt. In der Gehäusebohrung 15 ist etwa mittig ein Anschluß (ringförmige Nut) für den Abschnitt 2 der Druckleitung D vorgesehen. Axial davon über einen Bund 24 getrennt ist eine weitere Ringnut vorgesehen, die den Anschluß des Abschnitts 1 der Druckleitung D definiert, in dem der von der nicht gezeigten Druckquelle bereitgestellte Druck P herrscht. Der Regelkolben 3 weist umfangsseitige Strömungstaschen 25 auf, die Steuerkanten 26 definieren, die mit dem Bund 24 blendenartig zusammenarbeiten, um die Größe des Durchganges zwischen dem Abschnitt 1 der Druckleitung und dem Abschnitt 2 der Druckleitung (zum Wegesteuerventil W) in Abhängigkeit vom Verhältnis zwischen dem Lastdruck in der Steuerdruckleitung 8 und dem Druck im Abschnitt 2 der Druckleitung D zu verändern.

Der die Regelfeder 5 enthaltende Teil der Gehäusebohrung 15 ist an die Steuerdruckleitung 8 angeschlossen, so daß der Lastdruck auf der Öffnungsseite 9 parallel zur Regelfeder 5 auf den Regelkolben 3 wirkt. Die Steuerdruckleitung 11 im Regelkolben 3 ist über eine Stichbohrung 16 mit den Strömungstaschen 25 verbunden. Der im Abschnitt 2 der Druckleitung P herrschende Druck ist über das Drosselrückschlagventil C an der Schließseite 10 wirksam.

Das Drosselrückschlagventil C ist in eine Gewindebohrung 17 des Regelkolbens 13 eingeschraubt und weist eine Gewindebüchse 18 auf, deren Außengewinde 22 mit dem Innengewinde 23 der Gewindebohrung 17 in Eingriff ist und die Drosselstrecke 13 bildet. In der Gewindebüchse 18 ist das Rückschlagventil 12 enthalten, das aus einer Ventilkugel 19, einem Ventilsitz 20 und einer Schließfeder 21 besteht. Das Rückschlagventil 12 sperrt in Strömungsrichtung zur Schließseite 10. In der entgegengesetzten Strömungsrichtung öffnet das Rückschlagventil 12 den ungedrosselten Weg durch den Steuerdruckkanal 11.

Das Zweiwege-Regelventil Z hält die am Wegesteuerventil W eingestellte Druckdifferenz konstant, so daß der Verbraucher V lastunabhängig mit der am Wegesteuerventil W eingestellten Geschwindigkeit bewegt wird. Dazu verändert der Regelkolben 3 den Durchgang zwischen den Abschnitten 1 und 2 der Druckleitung im Verhältnis des zwischen dem an den Lastdruckanzapfungen 6 abgegriffenen Lastdrucks und des im Abschnitt 2 der Druckleitung D eingesteuerten Drucks. Steigt bei unverändertem Druck im Abschnitt 2 der Druckleitung D der Lastdruck, dann wird der Durchgang zwischen den Abschnitten 1 und 2 vergrößert, bis die Druckdifferenz im Wegesteuerventil W wieder den durch die Einstellung des Wegesteuerventils bestimmten Wert erreicht. Sinkt der Lastdruck, dann wird der Durchgang zwischen den Abschnitten 1 und 2 verkleinert, bis die Druckdifferenz über das Wegesteuerventil wieder dem eingestellten Wert entspricht. Wird das Wegesteuerventil weiter verstellt, dann regelt sich das Zweiwege-Regelventil Z umgehend wieder auf die neue Druckdifferenz ein.

Treten Druckschwingungen im System auf, die über die Lastdruckanzapfungen 6 in die Steuerdruckleitung 8 gelangen, und über das geöffnete Wegesteuerventil W auch in den Abschnitt 2 und in die Steuerdruckleitung 11, dann wird ein Druckanstieg in der Steuerdruckleitung 8 im wesentlichen ungedämpft an der Öffnungsseite 9 wirksam, während der Druckanstieg in der Steuerdruckleitung 11 bei gesperrtem Rückschlagventil 12 über die Drosselstrecke 13 verzögert bzw. gedämpft wird, so daß sich eine Phasenverschiebung zwischen den Druckanstiegen an der Öffnungsseite 9 und der Schließseite 10 ergibt. Das Zweiwege-Regelventil Z steuert eine Mengenzunahme ein, die aber nachfolgend gedämpft wieder vermindert wird. Folgt auf den Druckanstieg einer Schwingungsamplituden ein Druckabfall, so wird dieser sowohl an der Öffnungsseite 9 als auch an der Schließseite 10 unmittelbar wirksam, da dann das Rückschlagventil 12 öffnet und die Drosselstrecke 13 umgeht. Die Öffnungsbewegung des Regelkolbens erfolgt dabei ungedämpft und in Abhängigkeit von den Drücken in den Steuerdruckleitungen 8 und 11. Dies führt dazu, daß die Druckschwingungen rasch abklingen und die Last nicht ins Schwingen gerät.

Es ist wichtig, die Schließbewegungen des Zweiwege-Regelventils an der Schließseite zu dämpfen, die Öffnungsbewegungen hingegen ungedämpft stattfinden zu lassen. Es ist möglich, die Schließbewegungen alternativ an der Öffnungsseite abzudämpfen.

## Patentansprüche

1. Hydraulische Steuervorrichtung (S) für wenigstens einen Verbraucher (V), der aus einer Druckleitung (1, 2,D) über ein Wegesteuerventil (W) beaufschlagbar ist, mit einem stromauf des Wegesteuerventils in der Druckleitung angeordneten Zweiwege-Regelventil (Z), das als Druckwaage ausgebildet ist und einen Regelkolben (3) aufweist, der in Öffnungsrichtung vom Lastdruck des Verbrauchers (V) und einer Regelfeder (5), in Schließrichtung hingegen vom stromab des Zweiwege-Regelventils vorliegenden Druck in der Druckleitung (1, 2, D) beaufschlagt ist, **dadurch gekennzeichnet, daß** das Zweiwege-Regelventil (Z) eine hydromechanische Phasenverschiebevorrichtung (X) für zumindest in etwa gleichphasige Schwingungen des Lastdrucks und des stromab des Zweiwege-Regelventils in der Druckleitung (2, D) vorliegenden Drucks aufweist, mit der die Druckschwingungen an der Öffnungsseite (9) und der Schließseite (10) des Zweiwege-Regelventils (Z) relativ zueinander phasenverschiebbar sind.

2. Steuervorrichtung nach Anspruch 1, **dadurch gekennzeichnet, daß** das Zweiwege-Regelventil (Z) ausschließlich in Schließrichtung hydraulisch gedämpft ist.

3. Steuervorrichtung nach wenigstens einem der Ansprüche 1 oder 2, **dadurch gekennzeichnet, daß** in einer von der Druckleitung (2, D) stromab des Zweiwege-Regelventils (Z) abzweigenden Steuerdruckleitung (11) zur Schließseite (10) des Zweiwege-Regelventils (Z), vorzugsweise zur schließseitigen Beaufschlagungsfläche des Regelkolbens (3), eine die Phasenverschiebungsvorrichtung (X) bildende Schließbewegungs-Dämpfvorrichtung (Y) angeordnet ist.

4. Steuervorrichtung nach Anspruch 3, **dadurch gekennzeichnet, daß** die Schließbewegungs-Dämpfvorrichtung (Y) aus einer Drosselstrecke (13) und einem parallelen Rückschlagventil (12) besteht, das in Strömungsrichtung zur Schließseite (10) des Zweiwege-Regelventils (Z) sperrt.

5. Steuervorrichtung nach den Ansprüchen 3 und 4, **dadurch gekennzeichnet, daß** die Schließbewegungs-Dämpfvorrichtung (Y) ein Drossel-Rückschlagventil (C) ist, das in Strömungsrichtung zur Schließseite (10) sperrt und drosselt und in der entgegengesetzten Strömungsrichtung ungedrosselt öffnet.

6. Steuervorrichtung nach wenigstens einem der Ansprüche 1 bis 5, **dadurch gekennzeichnet, daß** der Regelkolben (3) des Zweiwege-Regelventil (Z) die Strömungsverbindung zwischen einem Anschluß der Druckleitung (1, D) und einem Anschluß des Wegesteuerventils (W), vorzugsweise eines Proportional-Wegesteuerventils, überwacht, daß die Steuerdruckleitung (11) im Regelkolben (3) angeordnet ist und vom Anschluß des Wegesteuerventils (W) zur Schließ-Beaufschlagungsfläche des Regelkolbens (3) führt, und daß das Drosselrückschlagventil (C) in den Regelkolben (3) eingesetzt ist.

7. Steuervorrichtung nach Anspruch 6, **dadurch gekennzeichnet, daß** das Drosselrückschlagventil (C) eine in eine Gewindebohrung (17) des Regelkolbens (3) eingeschraubte, ein federbelastetes Rückschlagventil (12) enthaltende Gewindebüchse (18) aufweist, und daß die Drosselstrecke (13) von den ineinandergreifenden Gewinden (22, 23) der Gewindebüchse (18) und der Gewindebohrung (17) gebildet ist.

8. Zweiwege-Regelventil (Z) für die Hochdruckhydraulik, das in eine in Strömungsrichtung zu einem Verbraucher (V) beaufschlagbare Druckleitung (1, 2, D) einsetzbar ist und den Durchgang der Druckleitung als Druckwaage in Abhängigkeit vom Verhältnis zwischen einem parallel mit einer Regelfeder (5) an der Öffnungsseite (9) des Zweiwege-Regelventils angelegten, lastabhängigen ersten Steuerdruck und einem vom stromab des Zweiwege-Regelventils in der Druckleitung vorliegenden Druck abgeleiteten und an der Schließsseite (10) angelegten zweiten Steuerdruck mit Schließ- und Öffnungsbewegungen regelt, **dadurch gekennzeichnet, daß** an der Schließsseite (10) des Zweiwege-Regelventils (Z) eine ausschließlich Schließbewegungen dämpfende, hydraulische Dämpfvorrichtung (Y) vorgesehen ist.

## Claims

1. Hydraulic control device (S) for at least one consumer (V) which is capable of being acted upon from a delivery line (1, 2, D) via a directional control valve (W), with a two-way regulating valve (Z) which is arranged upstream of the direction control valve in the delivery line and which is designed as a pressure balance and has a regulating piston (3) which is acted upon in the opening direction by the load pressure of the consumer (V) and a regulating spring (5), in the closing direction by the pressure prevailing in the delivery line (1, 2, D) downstream of the two-way regulating valve, **characterized in that** the two-way regulating valve (Z) has a hydromechanical phase-shift device (X) for at least approximately in-phase oscillations of the load pressure and of the pressure prevailing in the delivery line (2, D) downstream of the two-way regulating valve, by means of which phase-shift device the pressure oscillations on the opening side (9) and the closing side (10) of the two-way regulating valve (Z) can be phase-shifted in relation to one another.

2. Control device according to Claim 1, **characterized in that** the two-way regulating valve (Z) is hydraulically damped solely in the closing direction.

3. Control device according to at least one of Claims 1 and 2, **characterized in that** a closing-movement damping device (Y) forming the phase-shift device (X) is arranged in a control-pressure line (11), branching off from the delivery line (2, D) downstream of the two-way regulating value (Z), to the closing side (10) of the two-way regulating valve (Z), preferably to the closing-side action surface of the regulating piston (3).

4. Control device according to Claim 3, **characterized in that** the closing-movement damping device (Y) consists of a throttle stage (13) and of a parallel non-return valve (12) which blocks in the direction of flow to the closing side (10) of the two-way regulating valve (Z).

5. Control device according to Claims 3 and 4, **characterized in that** the closing-movement damping device (Y) is a throttle non-return valve (C) which blocks and throttles in the direction of flow to the closing side (10) and opens, unthrottled, in the opposite direction of flow.

6. Control device according to at least one of Claims 1 to 5, **characterized in that** the regulating piston (3) of the two-way regulating valve (Z) monitors the flow connection between a connection of the delivery line (1, D) and a connection of the directional control valve (W), preferably of a proportional directional control valve, **in that** the control-pressure line (11) is arranged in the regulating piston (3) and leads from the connection of the directional control valve (W) to the closing action surface of the regulating piston (3) and **in that** the throttle non-return valve (C) is inserted into the regulating piston (3).

7. Control device according to Claim 6, **characterized in that** the throttle non-return valve (C) has a threaded bush (18) screwed into a threaded bore (17) of the regulating piston (3) and containing a springloaded non-return valve (12), and **in that** the throttle stage (13) is formed by the intermeshing threads (22, 23) of the threaded bush (18) and of the threaded bore (17).

8. Two-way regulating valve (Z) for high-pressure hydraulics, which can be inserted into a delivery line (1, 2, D) capable of being acted upon in the direction of flow to a consumer (V) and which regulates, by closing and opening movements, passage through the delivery line as a pressure balance as a function of the ratio between a load-dependent first control pressure applied, in parallel with a regulating spring (5), on the opening side (9) of the two-way regulating valve and a second control pressure which is derived from the pressure prevailing in the delivery line downstream of the two-way regulating valve and is applied on the closing side (10), **characterized in that** a hydraulic damping device (Y) damping solely closing movements is provided on the closing side (10) of the two-way regulating valve (Z).

## Revendications

1. Dispositif de commande hydraulique (S) pour au moins un récepteur (V), qui peut être alimenté à partir d'une conduite sous pression (1, 2, D) par l'intermédiaire d'un distributeur (W), comprenant une vanne de régulation à deux voies (Z) disposée dans la conduite sous pression en amont du distributeur, réalisée en tant que balance de pression et présentant un piston de réglage (3), qui est sollicité dans le sens d'ouverture par la pression de charge du récepteur (V) et d'un ressort de réglage (5), dans le sens de fermeture, en revanche, par la pression régnant dans la conduite sous pression (1, 2, D) en aval de la vanne de régulation à deux voies, **caractérisé en ce que** la vanne de régulation à deux voies (Z) présente un dispositif de déphasage (X) hydromécanique pour des oscillations au moins à peu près en phase de la pression de charge et de la pression régnant dans la conduite sous pression (2, D) en aval de la vanne de régulation à deux voies, par lequel les oscillations de pression peuvent être déphasées les unes par rapport aux autres sur le côté ouverture (9) et sur le côté fermeture (10) de la vanne de régulation à deux voies (Z).

2. Dispositif de commande suivant la revendication 1, **caractérisé en ce que** la vanne de régulation à deux voies (Z) a un amortissement hydraulique exclusivement dans le sens de fermeture.

3. Dispositif de commande suivant l'une au moins des revendications 1 et 2, **caractérisé en ce qu'**un dispositif d'amortissement du mouvement de fermeture (Y), formant le dispositif de déphasage (X), est disposé dans une conduite de pression pilote (11), partant de la conduite sous pression (2, D) en aval de la vanne de régulation à deux voies (Z) vers le côté fermeture (10) de la vanne de régulation à deux voies (Z), de préférence vers la surface de réception du piston de réglage (3) du côté fermeture.

4. Dispositif de commande suivant la revendication 3, **caractérisé en ce que** le dispositif d'amortissement du mouvement de fermeture (Y) se compose d'une section d'étranglement (13) et d'un clapet antiretour parallèle (12), qui ferme dans le sens d'écoulement vers le côté fermeture (10) de la vanne de régulation à deux voies (Z).

5. Dispositif de commande suivant les revendications 3 et 4, **caractérisé en ce que** le dispositif d'amortissement du mouvement de fermeture (Y) est un clapet antiretour à étranglement (C), qui ferme et étrangle dans le sens d'écoulement vers le côté fermeture (10), et ouvre sans étranglement dans le sens d'écoulement inverse.

6. Dispositif de commande suivant l'une au moins des revendications 1 à 5, **caractérisé en ce que** le piston de réglage (3) de la vanne de régulation à deux voies (Z) contrôle la liaison d'écoulement entre un raccordement de la conduite sous pression (1, D) et un raccordement du distributeur (W), de préférence un distributeur proportionnel, que la conduite de pression pilote (11) est disposée dans le piston de réglage (3) et mène du raccordement du distributeur (W) à la surface de réception de fermeture du piston de réglage (3), et que le clapet antiretour à étranglement (C) est monté dans le piston de réglage (3).

7. Dispositif de commande suivant la revendication 6, **caractérisé en ce que** le clapet antiretour à étranglement (C) présente une douille filetée (18) vissée dans un taraudage (17) du piston de réglage (3) et comportant un clapet antiretour (12) chargé par ressort, et que la section d'étranglement (13) est formée par les filetages (22, 23) en prise mutuelle de la douille filetée (18) et du taraudage (17).

8. Vanne de régulation à deux voies (Z) pour l'hydraulique à haute pression, qui peut être montée dans une conduite sous pression (1, 2, D) pouvant être alimentée dans le sens d'écoulement vers un récepteur (V), et qui règle par des mouvements d'ouverture et de fermeture, en tant que balance de pression, le passage de la conduite sous pression du en fonction du rapport entre une première pression de commande dépendant de la charge, appliquée parallèlement à un ressort de réglage (5) sur le côté ouverture (9) de la vanne de régulation à deux voies, et une seconde pression de commande dérivée de la pression régnant dans la conduite sous pression en aval de la vanne de régulation à deux voies et appliquée sur le côté fermeture (10), **caractérisée en ce qu'**un dispositif d'amortissement hydraulique (Y), amortissant exclusivement des mouvements de fermeture, est prévu sur le côté fermeture (10) de la vanne de régulation à deux voies (Z).
